# EUROPÄISCHE PATENTSCHRIFT

(11) **EP 1 485 584 B1**
(45) Veröffentlichungstag und Bekanntmachung des Hinweises auf die Patenterteilung: **19.03.2008**
(21) Anmeldenummer: 03704222.3
(22) Anmeldetag: 17.01.2003
(51) Int. Cl.: F01L 9/02, F01L 1/46

(54) **ZYLINDER - KOLBENTRIEB**
CYLINDER PISTON DRIVE
COMMANDE DE PISTON DE CYLINDRE

(30) Priorität: 07.03.2002 DE 10210158
(43) Veröffentlichungstag der Anmeldung: 15.12.2004
(73) Patentinhaber: ROBERT BOSCH GMBH, 70442 Stuttgart (DE)
(72) Erfinder: MISCHKER, Karsten, 71229 Leonberg (DE); HAMMER, Uwe, 71282 Hemmingen (DE); REIMER, Stefan, 71706 Markgroeningen (DE); ENGELBERG, Ralph, 71254 Ditzingen (DE)
(86) Internationale Anmeldenummer: PCT/DE2003/000120
(87) Internationale Veröffentlichungsnummer: WO 2003/074844

(56) Entgegenhaltungen:
- EP-A- 0 443 218
- DE-A- 10 040 115
- US-A- 3 209 737

## Beschreibung

### Stand der Technik

Die Erfindung geht aus von einem Zylinder-Kolbentrieb, insbesondere von einem hydraulisch gesteuerten Aktuator zur Betätigung eines Gaswechselventils einer Brennkraftmaschine, beinhaltend einen innerhalb eines Zylinders verschieblichen Stellkolben, der mit voneinander abgewandten Kolbenseiten Druckkammern begrenzt, wobei der Stellkolben mehrteilig ist und aus wenigstens zwei ineinander gesetzten und relativ zueinander verschiebbaren, an Anschlagflächen gegeneinander anschlagbaren Teilkolben besteht, wobei eine Druckkammer von allen und die andere Druckkammer nur von einem Teil der Teilkolben begrenzt und die Verschiebewege der nicht die andere Druckkammer begrenzenden Teilkolben gegenüber dem Gesamtverschiebeweg des Stellkolbens reduziert und wenigstens eine am Zylinder angeordnete Anschlagfläche vorgesehen ist, an welcher eine Anschlagfläche von einem der Teilkolben nach Zurücklegen des reduzierten Verschiebeweges anschlägt, gemäß dem Oberbegriff von Anspruch 1.

Ein solcher Zylinder-Kolbentrieb ist in der bisher unveröffentlichten Deutschen Patentanmeldung 101 43 959.8 beschrieben und betrifft einen hydraulisch gesteuerten Aktuator zur Betätigung eines Gaswechselventils. Mit dem Aktuator wird eine Änderung der das Gaswechselventil öffnenden und/oder schließenden Wirkflächen des Stellkolbens in Abhängigkeit von dessen Verschiebeweg ermöglicht, so daß die auf das Gaswechselventil wirkende Stellkraft spezielle Forderungen erfüllen kann, beispielsweise eine anfänglich hohe Öffnungskraft des Aktuators, damit das Gaswechselventil gegen den Restgasdruck öffnen kann, oder eine kurz vor dem Ventilschließen aus Geräusch- oder Verschleißgründen geringere Schließkraft.

### Vorteile der Erfindung

Aufgrund der erfindungsgemäßen Ausgestaltung der Anschlagflächen als jeweils einen Kegelsitz bildende Kegelflächen ergibt sich eine stark verbesserte Abdichtung der durch die ineinander geführten Teilkolben voneinander getrennten Druckkammern, so daß der bei einem mehrteiligen Stellkolben nicht vollständig vermeidbare Leckagevolumenstrom deutlich reduziert bzw. gänzlich vermieden wird. Der erfindungsgemäß ausgebildete, mehrteilige Stellkolben hat dann hinsichtlich des Leckageverhaltens keine Nachteile mehr gegenüber einem einstückigen Stellkolben. Alternativ können bei gleichem Leckagevolumenstrom wie bei mit einem mehrteiligen Stellkolben ohne die erfindungsgemäße Ausgestaltung größere Fertigungstoleranzen zugelassen werden, wodurch sich geringere Fertigungskosten des Zylinder-Kolbentriebs ergeben. Da bei Kegelsitzen die einander zugeordneten Kegelflächen um so mehr zusammengepreßt werden, je größer die Druckdifferenz in den beiden Druckkammern ist, ist die Dichtwirkung in vorteilhafter Weise selbstverstärkend.

Durch die in den Unteransprüchen aufgeführten Maßnahmen sind vorteilhafte Weiterbildungen und Verbesserungen der im Patentanspruch 1 angegebenen Erfindung möglich.

Besonders bevorzugt weisen die Kegelwinkel der einander zugeordneten Kegelflächen eine geringfügige Winkeldifferenz auf und kontaktieren sich im wesentlichen in Form einer Linienberührung. Ein solcher Kegelsitz, bei welchem sich aufgrund eines Differenzwinkels eine Linienberührung ergibt, zeichnet sich durch eine besonders hohe Dichtigkeit aus, weil die Linienberührung die Wirkung einer unter Vorspannung gegen eine Dichtfläche gepreßten Dichtkante hat.

### Zeichnungen

Ein Ausführungsbeispiel der Erfindung ist in der Zeichnung dargestellt und in der nachfolgenden Beschreibung näher erläutert. In der Zeichnung zeigt:
- Fig. 1: einen Teilquerschnitt durch eine bevorzugte Ausführungsform eines erfindungsgemäßen Zylinder-Kolbentriebs als Aktuator zur Betätigung eines Gaswechselventils in einer Ventilschließstellung;
- Fig.2: den Aktuator von Fig.1 in Ventilöffnungsstellung.

### Beschreibung des Ausführungsbeispiels

Gemäß einer bevorzugten Ausführungsform des erfindungsgemäßen Zylinder-Kolbentriebs ist in Fig.1 eine schematische Teilschnittansicht eines hydraulisch gesteuerten Aktuators 1 zur Betätigung eines Gaswechselventils 2 einer Brennkraftmaschine in Gebrauchslage dargestellt, d.h. daß in der Figur unten dargestellte Bauelemente auch unten eingebaut sind. Das Gaswechselventil 2 kann als Einlaßventil zum Steuern eines Einlaßquerschnitts und als Auslaßventil zum Steuern eines Auslaßquerschnitts verwendet werden. Das Gaswechselventil 2 weist einen Ventilstößel 4 auf, an dessen unterem Ende ein aus Maßstabsgründen nicht dargestellter Ventilteller angeordnet ist, welcher mit einer in einem Zylinderkopf der Brennkraftmaschine ausgebildeten Ventilsitzfläche zusammenwirkt, um ihn durch lineare Betätigung des Ventilstößels 4 mehr oder weniger von der Ventilsitzfläche abzuheben und einen bestimmten Strömungsquerschnitt freizugeben.

Der hydraulisch gesteuerte Aktuator 1 hat einen in einem Zylinder 6 axial verschieblich gehaltenen und auf den Ventilstößel 4 wirkenden Stellkolben 8, welcher den Zylinder 6 in zwei von ihm auf voneinander abgekehrten Stirnseiten begrenzte, hydraulische Druckkammern unterteilt, nämlich eine obere Druckkammer 10 und eine untere Druckkammer 12. Die beiden Druckkammern 10, 12 sind mit Hydrauliköl befüllt und stehen über Druckleitungen mit einer Druckversorgungseinrichtung in Verbindung. Die Stirnflächen des Stellkolbens 8 stellen Wirkflächen für den in den Druckkammern 10, 12 anstehenden Hydraulikdruck dar, wobei die Druckkammer 12 vorzugsweise stets unter Druck steht und der Druckraum 10 mit vorzugsweise gleichem Druck beaufschlagt wird, um über die größere, diesem Druckraum 10 zugewandte Stirnfläche des Stellkolbens 8 das Gaswechselventil 2 zu öffnen bzw. es durch Druckabbau im Druckraum 10 zu schließen. Die prinzipielle Funktionsweise eines solchen hydraulisch gesteuerten Aktuators 1 ist beispielsweise aus der DE 198 26 047 A1 bekannt, deshalb soll hier nicht weiter darauf eingegangen werden.

Im Unterschied zur genannten Schrift ist der Stellkolben 8 derart ausgebildet, daß sich die Flächengröße der beiden Wirkflächen längs des Verschiebewegs des Stellkolbens 8 ändert, um bestimmte Anforderungen an den Aktuator 1 beim Öffnen und Schließen des Gaswechselventils 2 zu erfüllen. Diese Anforderungen können beispielsweise darin bestehen, daß eine hohe Öffnungskraft zu Beginn des Öffnungshubs des Gaswechselventils 2 vorhanden ist, damit das Gaswechselventil 2 gegen den Restgasdruck öffnen kann, und andererseits eine deutliche Reduzierung der vom Aktuator 1 aufgebrachten Verstellkraft nach diesem Bruchteil des Gesamthubs, damit der zum Verstellen des Gaswechselventils 2 erforderliche Energieverbrauch reduziert wird.

Diesen Forderungen werden vorliegend dadurch erfüllt, daß der Stellkolben 8 derart ausgebildet ist, daß bei einer Verschiebung aus seiner in Fig.1 gezeigten Ventilschließstellung heraus die obere öffnende Wirkfläche 14 im Anfangsbereich s₁ des Verschiebewegs größer ist als im übrigen Verschiebeweg s₂. Hierzu reduziert sich die obere öffnende Wirkfläche 14 nach dem vorgegebenen Verschiebeweg s₁ um einen vorgegebenen Betrag und bleibt bis zum Hubende konstant. Hingegen bleibt die untere schließende Wirkfläche 16 des Stellkolbens 8 über den gesamten Schließhub s₁ + s₂ generell konstant. Das Gaswechselventil 2 wird also mit großer Verschiebekraft geöffnet, die dann nach dem Verschiebeweg s₁ schlagartig abfällt und über den Resthub s₂ konstant bleibt.

Hierzu ist der Stellkolben 8 mehrteilig ausgebildet und besteht aus mehreren, vorzugsweise zwei ineinander gesetzten und relativ zueinander verschiebbaren Teilkolben, nämlich einem äußeren Ringkolben 18 und einem inneren Differentialkolben 20. Der Differentialkolben 20 ist entweder einstückig mit dem Ventilstößel 4 ausgeführt oder, wie in Fig.1 und Fig.2 dargestellt, als Ringkörper mit gestufter Bohrung auf den ebenfalls gestuften Ventilstößel 4 aufgepreßt. Der Zylinder 6 weist ebenfalls eine Bohrungsstufe 22 auf, wobei ein oberer Zylinderabschnitt 24 mit größerem Durchmesser beide Teilkolben 18, 20 aufnimmt und ein unterer Zylinderabschnitt 26 mit kleinerem Durchmesser nur den Differentialkolben 20 führt. Weiterhin weist der Ringkolben 18 eine kleinere axiale Länge auf als der Differentialkolben 20, dessen Stirnflächen sowohl der oberen Druckkammer 10 wie auch der unteren Druckkammer 12 zugewandt sind, während vom Ringkolben 18 lediglich eine Stirnfläche, nämlich die obere Stirnfläche mit einer Druckkammer 10 zusammenwirkt.

Der kürzere Ringkolben 18 ist an seiner radial äußeren Umfangsfläche vom oberen Zylinderabschnitt 24 und an seiner radial inneren Umfangsfläche von einem am Differentialkolben 20 ausgebildeten, zylindrischen Führungsabschnitt 28 geführt, während der Differentialkolben 20 durch den unteren Zylinderabschnitt 26 des Zylinders 6 geführt ist. Das obere, der oberen Druckkammer 10 zugewandte und sich dem Führungsabschnitt 28 anschließende Ende des Differentialkolbens 20 ist im Durchmesser reduziert, um eine radial äußere Anschlagfläche 30 für eine zugeordnete radial innere Anschlagfläche 32 des Ringkolbens 18 bereitzustellen, welche an einem Ringvorsprung 34 ausgebildet ist, wie Fig.2 zeigt.

Durch eine an der Bohrungsstufe 22 des Zylinders 6 ausgebildete radial innere Anschlagfläche 36 wird der Verschiebeweg des Ringkolbens 18 begrenzt, indem dieser an seinem der unteren Druckkammer 12 zugewandten Ende mit einer zugeordneten radial äußeren Anschlagfläche 38 versehen ist (Fig.1). Hingegen kann der Verschiebeweg des längeren Differentialkolbens 20 den Gesamthub s₁ + s₂ des Stellkolbens 8 durchlaufen. Die Bohrungsstufe 22 des Zylinders 6 entkoppelt außerdem den Ringkolben 18 vollständig von der unteren Druckkammer 12. Der Raum 39 zwischen der Bohrungsstufe 22 des Zylinders 6 und dem Ringkolben 18 ist gegen die Umgebung drucklos entlastet.

Bei der Verschiebung der Stellkolbens 8 aus seiner in Fig.1 dargestellten Ventilschließstellung heraus in Ventilöffnungsrichtung, was durch Einsteuern von Fluiddruck in die obere Druckkammer 10 bewirkt wird, werden zunächst beide Teilkolben 18, 20 druckbeaufschlagt und zusammen nach unten verschoben. Die öffnende, obere Wirkfläche 14 des Stellkolbens 8 setzt sich dann aus den beiden ringförmigen Stirnflächen der beiden Teilkolben 18, 20 zusammen und ist maximal. Hat der Stellkolben 8 den Hubweg s₁ zurückgelegt, so stößt die radial äußere Anschlagfläche 38 des Ringkolbens 18 an der zugeordneten Anschlagfläche 36 des Zylinders 6 an, wodurch der Ringkolben 18 an der weiteren Verschiebung des Stellkolbens 8 nicht mehr teilnimmt. Die öffnende Wirkfläche 14 ist damit auf die vom Fluiddruck beaufschlagte Stirnfläche des inneren Differentialkolbens 20 reduziert, so daß die Stellkraft des Aktuators 1 sich verkleinert und der Energiebedarf bei der weiteren Öffnung des Gaswechselventils 2 sinkt.

Wird nach Erreichen der Öffnungsstellung des Gaswechselventils 2 der Schließvorgang durch Entlasten der oberen Druckkammer 10 eingeleitet, so wird nach Zurücklegen des Verschiebewegs s₂ durch den inneren Differentialkolben 20 der äußere Ringkolben 18 über den Verschiebeweg s₁ vom inneren Differentialkolben 20 bis in die Schließstellung des Stellkolbens 8 mitgenommen, indem die beiden einander zugeordneten Anschlagflächen 30, 32 am Differentialkolben 20 und am Ringkolben 18 aneinander zur Anlage kommen, wie in Fig.1 gezeigt ist.

Wie aus Fig.1 und Fig.2 hervorgeht, sind die jeweils einander zugeordneten Anschlagflächen 30, 32 und 36, 38 als im Anschlagfall jeweils einen Kegelsitz 40, 42 bildende Kegelflächen ausgebildet, welche abhängig von der Richtung der jeweils wirkenden Stellkraft zusammengepreßt oder außer Eingriff gebracht werden. Genauer bilden im Anschlagfall gemäß Fig.1 (Ventilschließstellung) die radial innere Kegelfläche 32 des Ringkolbens 18 und die radial äußere Kegelfläche 30 des Differentialkolbens 20 einen Kegelsitz 40 sowie gemäß Fig.2 (Ventilöffnungsstellung) die radial äußere Kegelfläche 38 des Ringkolbens 18 und die radial innere Kegelfläche 36 des Zylinders 6 einen weiteren Kegelsitz 42.

Dabei weisen die einander zugeordneten Kegelflächen 30, 32 und 36, 38 vorzugsweise geringfügig unterschiedliche Kegelwinkel auf, so daß sie sich im wesentlichen in Form einer Linienberührung kontaktieren, welche im vorliegenden Fall jeweils die Form eines umlaufenden Kreisrings 44, 46 hat. Die Kegelwinkeldifferenz zwischen den einander zugeordneten Kegelflächen 30, 32 und 36, 38 ist in Fig.1 und Fig.2 aus Gründen einer besseren Veranschaulichung stark übertrieben dargestellt.

In Weiterbildung des beschriebenen Stellkolbens 8 kann dieser auch aus mehr als nur zwei Stellkolben 18, 20 zusammengesetzt sein. Die einzelnen Teilkolben haben dann wiederum unterschiedliche Längen und werden durch entsprechende Festlegung ihrer Hubwege bei der weiteren Verschiebung des Stellkolbens wirkungslos, so daß sich die öffnende Wirkfläche des Stellkolbens über dessen Gesamthub mehrmals ändert. Es versteht sich, daß die an den mehreren Teilkolben vorhandenen Anschlagflächen ebenfalls als Kegelflächen ausgebildet sind und sich mit der zugeordneten Kegelfläche des anderen Teilkolbens bzw. des Zylinders jeweils zu einem Kegelsitz ergänzen.

## Patentansprüche

1. Zylinder-Kolbentrieb, insbesondere hydraulisch gesteuerter Aktuator (1) zur Betätigung eines Gaswechselventils (2) einer Brennkraftmaschine, beinhaltend einen innerhalb eines Zylinders (6) verschieblichen Stellkolben (8), der mit voneinander abgewandten Kolbenseiten (14, 16) Druckkammern (10, 12) begrenzt, wobei der Stellkolben (8) mehrteilig ist und aus wenigstens zwei ineinander gesetzten und relativ zueinander verschiebbaren, an Anschlagflächen (30, 32, 36, 38) gegeneinander anschlagbaren Teilkolben (18, 20) besteht, wobei eine Druckkammer (10) von allen (18, 20) und die andere Druckkammer (12) nur von einem Teil der Teilkolben (20) begrenzt und die Verschiebewege (s₁) der nicht die andere Druckkammer (12) begrenzenden Teilkolben (18) gegenüber dem Gesamtverschiebeweg (s₁ + s₂) des Stellkolbens (8) reduziert und wenigstens eine am Zylinder (6) angeordnete Anschlagfläche (36) vorgesehen ist, an welcher eine Anschlagfläche (38) von einem der Teilkolben (18) nach Zurücklegen des reduzierten Verschiebeweges (s₁) anschlägt, **dadurch gekennzeichnet, daß** zumindest einige der einander zugeordneten Anschlagflächen als im Anschlagfall jeweils einen Kegelsitz (40, 42) bildende Kegelflächen (30, 32, 36, 38) ausgebildet sind.

2. Zylinder-Kolbentrieb nach Anspruch 1, **dadurch gekennzeichnet, daß** die Kegelwinkel der einander zugeordneten Kegelflächen (30, 32, 36, 38) eine geringfügige Winkeldifferenz aufweisen und sich im wesentlichen in Form einer Linienberührung (44, 46) kontaktieren.

3. Zylinder-Kolbentrieb nach Anspruch 2, **dadurch gekennzeichnet, daß** die Teilkolben (18, 20) unterschiedliche axiale Längen aufweisen.

4. Zylinder-Kolbentrieb nach Anspruch 3, **dadurch gekennzeichnet, daß** der Stellkolben (8) aus zwei Teilkolben besteht, wobei ein äußerer, den reduzierten Verschiebeweg (s₁) aufweisender Ringkolben (18) eine kleinere axiale Länge als ein innerer, den gesamten Verschiebeweg (s₁+ s₂) durchlaufender Differentialkolben (20) aufweist.

5. Zylinder-Kolbentrieb nach Anspruch 4, **dadurch gekennzeichnet, daß** der innere Differentialkolben (20) mit einer Kolbenstange (4) verbunden oder einstückig mit ihr ausgeführt ist.

6. Zylinder-Kolbentrieb nach Anspruch 4 oder 5, **dadurch gekennzeichnet, daß** der Zylinder (6) eine Bohrungsstufe (22) aufweist, wobei ein Zylinderabschnitt (24) mit größerem Durchmesser beide Teilkolben (18, 20) aufnimmt und ein anderer Zylinderabschnitt (26) mit kleinerem Durchmesser lediglich den Differentialkolben (20) führt.

7. Zylinder-Kolbentrieb nach Anspruch 6, **dadurch gekennzeichnet, daß** das der einen Druckkammer (10) zugewandte Ende des Differentialkolbens (20) eine radial äußere Kegelfläche (30) aufweist, welche mit einer zugeordneten radial inneren und an einem Ringvorsprung (34) ausgebildeten Kegelfläche (32) des Ringkolbens (18) zusammenwirkt.

8. Zylinder-Kolbentrieb nach Anspruch 6 oder 7, **dadurch gekennzeichnet, daß** durch eine an der Bohrungsstufe (22) des Zylinders (6) ausgebildete radial innere Kegelfläche (36) der Verschiebeweg des äußeren Ringkolbens (18) begrenzbar ist, welcher an seinem der anderen Druckkammer (12) zugewandten Ende mit einer zugeordneten radial äußeren Kegelfläche (38) versehen ist.

9. Zylinder-Kolbentrieb nach Anspruch 7 oder 8, **dadurch gekennzeichnet, daß** im Anschlagfall die radial innere Kegelfläche (32) des Ringkolbens (18) und die Kegelfläche (30) des Differentialkolbens (20) und/oder die radial äußere Kegelfläche (38) des Ringkolbens (18) und die Kegelfläche (36) des Zylinders (6) jeweils einen Kegelsitz (40, 42) bilden.

## Claims

1. Cylinder-piston drive, in particular hydraulically controlled actuator (1) for actuating a gas exchange valve (2) of an internal combustion engine, comprising an adjusting piston (8) which is moveable within a cylinder (6) and which, with piston sides (14, 16) which face away from one another, delimit pressure chambers (10, 12), with the adjusting piston (8) being of multi-part design and being composed of at least two partial pistons (18, 20) which are inserted one into the other and are moveable relative to one another and can abut against one another at stop faces (30, 32, 36, 38), with one pressure chamber (10) being delimited by all (18, 20) the partial pistons and the other pressure chamber (12) being delimited only by a part of the partial pistons (20), and the movement travels (s₁) of the partial pistons (18) which do not delimit the other pressure chamber (12) being reduced in relation to the total movement travel (s₁ + s₂) of the adjusting piston (8), and at least one stop face (36) which is arranged on the cylinder (6) being provided, against which stop face (36) abuts a stop face (38) of one of the partial pistons (18) after covering the reduced movement travel (s₁), **characterized in that** at least some of the stop faces which are assigned to one another are embodied as conical faces (30, 32, 36, 38) which, in the case of abutment, form in each case one conical seat (40, 42).

2. Cylinder-piston drive according to Claim 1, **characterized in that** the cone angle of the conical faces (30, 32, 36, 38) which are assigned to one another have a slight angle difference, and make contact substantially in the form of a linear contact (44, 46).

3. Cylinder-piston drive according to Claim 2, **characterized in that** the partial pistons (18, 20) have different axial lengths.

4. Cylinder-piston drive according to Claim 3, **characterized in that** the adjusting piston (8) is composed of two partial pistons, with an outer annular piston (18) which has the reduced movement travel (s₁) having a smaller axial length than an inner differential piston (20) which runs through the total movement travel (s₁ + s₂).

5. Cylinder-piston drive according to Claim 4, **characterized in that** the inner differential piston (20) is connected to or is formed in one piece with a piston rod (4).

6. Cylinder-piston drive according to Claim 4 or 5, **characterized in that** the cylinder (6) has a bore step (22), wherein a cylinder section (24) with relatively large diameter holds both partial pistons (18, 20) and another cylinder section (26) with relatively small diameter guides only the differential piston (20).

7. Cylinder-piston drive according to Claim 6, **characterized in that** that end of the differential piston (20) which faces towards the one pressure chamber (10) has a radially outer conical face (30) which interacts with an associated radially inner conical face (32), which is formed on an annular projection (34), of the annular piston (18).

8. Cylinder-piston drive according to Claim 6 or 7, **characterized in that** the movement travel of the outer annular piston (18) can be limited by a radially inner conical face (36) which is formed on the bore step (22) of the cylinder (6), which outer annular piston (18) is provided, at its end which faces towards the other pressure chamber (12), with an associated radially outer conical face (38).

9. Cylinder-piston drive according to Claim 7 or 8, **characterized in that**, in the case of abutment, the radially inner conical face (32) of the annular piston (18) and the conical face (30) of the differential piston (20) and/or the radially outer conical face (38) of the annular piston (18) and the conical face (36) of the cylinder (6) form in each case one conical seat (40, 42).

## Revendications

1. Commande de piston/cylindre, notamment d'un actionneur hydraulique (1) pour actionner une soupape d'échange de gaz (2) d'un moteur à combustion interne comportant un piston d'actionneur (8) coulissant dans un cylindre (6) délimitant avec des côtés de piston (14, 16) non tournés l'un vers l'autre, des chambres de pression (10, 12),
le piston d'actionneur (8) étant formé de plusieurs parties et d'au moins deux parties de piston (18, 20) placées l'une dans l'autre et coulissantes l'une par rapport à l'autre, en venant en butée l'une contre l'autre par des surfaces de butées (30, 32, 36, 38),
une chambre de pression (10) étant délimitée par tous les pistons partiels (18, 20) et l'autre chambre de pression (12) n'étant délimitée que par une partie des pistons partiels (20) et la course de coulissement (S₁) des pistons partiels (18) qui ne délimite pas l'autre chambre de pression (12) est réduite par rapport à la course de coulissement totale (S₁ + S₂) du piston d'actionneur (8) et il est prévu au moins une surface de butée (36) sur un cylindre (6) contre laquelle bute une surface de butée (38) de l'un des pistons partiels (18) après avoir parcouru la course de coulissement, réduite (S₁),
**caractérisée en ce qu'**
au moins certaines des surfaces de butées associées les unes aux autres sont réalisées comme des surfaces coniques (30, 32, 36, 38) formant en cas d'appui chaque fois un siège conique (40, 42).

2. Commande de piston/cylindre selon la revendication 1,
**caractérisée en ce que**
les angles au sommet des surfaces coniques associées (30, 32, 36, 38) ont une légère différence d'angle et viennent en contact principalement selon un contact linéaire (44, 46).

3. Commande de piston/cylindre selon la revendication 2,
**caractérisée en ce que**
les pistons partiels (18, 20) ont des longueurs axiales différentes.

4. Commande de piston/cylindre selon la revendication 3,
**caractérisée en ce que**
le piston d'actionneur (8) se compose de deux pistons partiels, un piston annulaire extérieur (18) correspondant à la course de coulissement réduite (S₁) qui a une longueur axiale plus petite qu'un piston différentiel (20), intérieur, parcourant toute la course de coulissement (S₁ + S₂).

5. Commande de piston/cylindre selon la revendication 4,
**caractérisée en ce que**
le piston différentiel intérieur (20) a une tige de piston (4) reliée à celui-ci ou faisant corps avec celui-ci.

6. Commande de piston/cylindre selon la revendication 4 ou 5,
**caractérisée en ce que**
le cylindre (6) comporte un perçage étagé (22) et un segment de cylindre (24) de grand diamètre reçoit les deux pistons partiels (18, 20) et un autre segment de cylindre (26) de diamètre plus petit reçoit uniquement le piston différentiel (20).

7. Commande de piston/cylindre selon la revendication 6,
**caractérisée en ce que**
l'extrémité du piston différentiel (20) tournée vers une chambre de pression (10) a une surface conique extérieure radiale (30) coopérant avec une surface conique intérieure radiale associée (32) et réalisée sur une saillie annulaire (34) du piston annulaire (18).

8. Commande de piston/cylindre selon la revendication 6 ou 7,
**caractérisée par**
une surface conique intérieure radiale (36) réalisée dans le perçage étagé (22) du cylindre (6) qui délimite la course de translation du piston annulaire extérieur (18) et dont l'extrémité tournée vers l'autre chambre de pression (12) est munie d'une surface conique extérieure radiale (38) associée.

9. Commande de piston/cylindre selon la revendication 7 ou 8,
**caractérisée en ce qu'**
en cas de butée, la surface conique intérieure radiale (32) du piston annulaire (18) et la surface conique (30) du piston différentiel (20) et/ou la surface conique extérieure radiale (38) du piston annulaire (18) et la surface conique (36) du cylindre (6) forment chaque fois un siège conique (40, 42).
